# EUROPÄISCHE PATENTSCHRIFT

(11) **EP 0 290 805 B1**
(45) Veröffentlichungstag und Bekanntmachung des Hinweises auf die Patenterteilung: **12.06.1991**
(21) Anmeldenummer: 88105948.9
(22) Anmeldetag: 14.04.1988
(51) Int. Cl.: D04B 35/02

(54) **Gestanztes Strickwerkzeug für Textilmaschinen, insb. Strick-und Wirkmaschinen**
Stamped knitting tool for textile machines, particularly for knitting machines
Outil à tricoter étampé pour des machines textiles, notamment pour des machines à tricoter

(30) Priorität: 07.05.1987 DE 8706530 U
(43) Veröffentlichungstag der Anmeldung: 17.11.1988
(73) Patentinhaber: Theodor Groz & Söhne & Ernst Beckert Nadelfabrik Commandit-Gesellschaft, 72458 Albstadt (DE)
(72) Erfinder: Sos, Sigmund, D-7470 Albstadt 1 (DE); Schuller, Ferdinand, D-7470 Albstadt 1 (DE)
(74) Vertreter: Rüger, Rudolf, Dr.-Ing.

(56) Entgegenhaltungen:
- DE-A- 2 553 547
- DE-A- 2 610 078
- US-A- 2 431 635

## Beschreibung

Die Erfindung betrifft ein gestanztes Strickwerkzeug für Textilmaschinen, insbesondere Strick- und Wirkmaschinen, mit einem wenigstens einen Fuß tragenden Schaftteil, das an einem Ende eine zur Stirnseite randoffene Ausnehmung aufweist, die seitlich durch zwei Stege begrenzt ist, welche auf der der Ausnehmung zugewandten Seite bereichsweise mit Profilierungen versehen sind, sowie mit einem bspw. einen Nadelkopf oder -haken tragenden Arbeitsteil, das mit einem entsprechend gestalteten, ebenfalls bereichsweise randseitig profilierten schaftartigen Verbindungsteil in die Ausnehmung des Schaftteiles lagerichtig eingepaßt ist, wobei das Verbindungsteil in einem von der Stirnseite des Schaftteiles ausgehenden Führungsbereich der Ausnehmung zwischen den Stegen formschlüssig geführt und in einem daran anschließenden, die Profilierungen des Verbindungsteiles und der Stege enthaltenden Verankerungsbereich an dem Schaftteil verankert ist.

Unter Strickwerkzeugen sind dabei Zungennadeln, Spitzennadeln, Schiebernadeln, Nadeln ohne Zunge, beispielsweise Plüschhaken zur Herstellung von Plüschware, sowie Platinen zu verstehen.

Aus der US-PS 2431 635 ist eine Zungennadel für Strickmaschinen mit den im Vorstehenden aufgeführten Merkmalen bekannt. Bei dieser Zungennadel sind der Nadelfuß und der Nadelhaken an gesonderten schaftartigen Teilen, nämlich dem eigentlichen Schaftteil und einem Nadel- oder allgemeinen Arbeitsteil ausgebildet. Diese beiden Teile sind dadurch miteinander verbunden, daß ein ein Verbindungsteil bildender Endbereich des Nadelteils in eine zur Stirnseite hin randoffene Ausnehmung des Schaftteiles eingepreßt und in dieser durch ineinandergreifende Teilprofilierungen des Verbindungs- und des Schaftteiles starr verankert ist. Der Sinn dieser zweiteiligen Ausbildung der Zungennadel liegt darin, eine einfache Möglichkeit zu haben, beschädigte Nadel- oder Schaftteile durch neue zu ersetzen, ohne die ganze Nadel wegwerfen zu müssen. Aus diesem Grunde ist die Verbindung zwischen dem Nadel- und dem Schaftteil lösbar gestaltet, derart, daß das Verbindungsteil aus der Ausnehmung einfach seitlich herausgedrückt werden kann. Abgesehen davon, daß ein solches Auseinandernehmen und Zusammenfügen einzelner Nadelteile schon mit Rücksicht auf den teuren Arbeitsaufwand für den Benutzer einer Strickmaschinennadel nicht mehr infrage kommt, bestünde bei den heutigen schnelllaufenden Strickmaschinen die Gefahr, daß über die starre Verbindungsstelle zwischen dem Schaft- und dem Nadelteil von den von den Schloßteilen auf den Fuß des Schaftteiles aufgeübten Steuerschlägen herrührende Schwingungen ungedämpft zu dem Nadelhaken gelangen und dort Hakenbrüche hervorrufen. Andererseits müssen die ineinandergreifenden Teilprofilierungen des Verbindungsteiles und der die Aussparung begrenzenden Stege sehr eng toleriert ausgebildet werden, um das Auftreten eines auch kleinen Spiels mit Sicherheit auszuschließen. Wegen der Steuerschläge würde ein solches Spiel rasch zu einem Ausschlagen der Profilierungen und damit zu einer unsicheren Verbindung zwischen dem Nadel- und dem Schaftteil führen.

Daneben ist aus der DE-PS 26 10 078 eine Zungennadel für Strickmaschinen bekannt, bei welcher Nadelfuß und Nadelkopf an gesonderten Nadelschaftteilen ausgebildet sind, die über dämpfende Zwischenglieder miteinander verbunden sind. Zu diesem Zwecke ist die Anordnung derart getroffen, daß die Nadelschaftteile entlang von in der Verschieberichtung der Zungennadel verlaufenden, einander gegenüberliegenden Flächen aneinander anliegen und durch ineinander eingreifende schwalbenschwanzartige Verbindungselemente miteinander verbunden sind. Dabei sind zwischen den nicht in Nadellängsrichtung verlaufenden, sich gegenüberliegenden Flächen dieser Verbindungselemente der beiden Nadelschaftteile elastische Zwischenglieder angeordnet, die aus einem synthetischen Kautschuk bestehen und entweder durch einfachen Formschluß zwischen den miteinander gekoppelten Nadelschaftteilen gehalten oder lediglich an einem der beiden Nadelschaftteile stirnseitig fest verankert sind. Wegen der geringen Schaftdicke und -höhe (Querschnitt bspw. 0,6 mm² bei durchschnittlicher Nadelgröße) und der durch diese Abmessungen bestimmten kleinen Querschnittsfläche ist insbesondere bei feinen Nadeln eine betriebssichere Halterung der Kautschuk-Zwischenglieder zwischen den miteinander gekoppelten Schaftteilen problematisch. Außerdem besteht die Gefahr, daß die stark elastischen Kautschuk-Zwischenglieder bei den Nadelbewegungen während des Strickvorganges so stark plastisch verformt, d.h. bspw. zusammengedrückt werden, daß die Arbeitslänge der Gesamtnadel eine dynamische Veränderung erfährt, die zu einem ungleichmäßigen Maschenbild der gestrickten Ware führt.

In der Praxis sind bspw. für Strickmaschinennadeln aber auch für Platinen und andere Strickwerkzeuge eine Vielzahl von unterschiedlichen Varianten in Gebrauch, die abhängig von dem jeweiligen Verwendungszweck und der jeweiligen Maschinenart und -type Einsatz finden. Diese Variantenvielfalt bedingt herstellerseitig einen erheblichen Aufwand, nicht zuletzt auch hinsichtlich der Lagerhaltung.

Aufgabe der Erfindung ist es, hier abzuhelfen und ein gestanztes Strickwerkzeug für Textilmaschinen, insbesondere schnellaufende Strick- und Wirkmaschinen, zu schaffen, das es durch Aufteilung in ein Schaftteil und ein Arbeitsteil gestattet, die Zahl der getrennt herzustellenden und auf Lager zu haltenden Elemente dadurch zu vermindern, daß Arbeits- und Schaftteile entsprechend den jeweiligen Strickwerkzeugvarianten herstellerseitig miteinander kombiniert und derart elastisch miteinander verbunden werden, daß das sich ergebende Strickwerkzeug frei von Dauerbrüchen, bspw. Nadelkopf- oder -hakenbrüchen, über lange Betriebszeiträume betriebssicher eingesetzt werden kann.

Zur Lösung dieser Aufgabe ist das eingangs genannte Strickwerkzeug erfindungsgemäß dadurch gekennzeichnet, daß in dem Verankerungsbereich zwischen dem Verbindungsteil und der benachbarten Berandung der Ausnehmung wenigstens ein Freiraum ausgebildet ist und daß der Freiraum mit einem schwingungsdämpfenden Material ausgefüllt ist, das unter untrennbarer Verbindung des Verbindungsteiles mit dem Schaftteil an dem Verbindungsteil und dem Schaftteil fest verankert ist.

Bei diesem Strickwerkzeug ist das Nadelteil in dem Führungsbereich der Ausnehmung des Schaftteiles exakt lagerichtig präzise geführt, während gleichzeitig das den Freiraum ausfüllende schwingungsdämpfende Material sicherstellt, daß keine von den von den Schloßteilen auf den Fuß ausgeübten Steuerschlägen herrührenden Schwingungen ungedämpft zu dem Ende des Arbeitsteiles, bspw. dem Nadelkopf, gelangen. Da die Stege des Schaftteiles und das Verbindungsteil des Arbeitsteiles in dem Verankerungsbereich randseitig profiliert sind, ist das den Freiraum ausfüllende schwingungsdämpfende Material an dem Schaft und dem Verbindungsteil-einwandfrei verankert, wobei die Profilierungen eine zusätzliche formschlüssige Verankerung des schwingungsdämpfenden Materials ergeben.

In einer bevorzugten Ausführungsform ist die Anordnung derart getroffen, daß das Verbindungsteil in dem Verankerungsbereich von dem Freiraum im wesentlichen längs seiner ganzen Berandung umgeben ist, so daß eine große Verankerungsfläche für das schwingungsdämpfende Material zur Verfügung steht. Durch geeignete Bemessung des mit dem schwingungsdämpfenden Material ausgefüllten Freiraums können auch die elastischen Eigenschaften den jeweiligen Einsatzbedingungen angepaßt werden.

Als vorteilhaft hat es sich erwiesen, wenn die Profilierungen des Verbindungsteiles und/oder der Stege Bereiche verminderter Wanddicke aufweisen, die in das den Freiraum ausfüllende Material ragen. Diese Bereiche verminderter Wanddicke können leistenartig die zugeordnete Berandung des Verbindungsteiles und/oder der Stege säumen, doch ist es besonders vorteilhaft, wenn sie örtlich begrenzt ausgebildet sind. Dazu können die Bereiche verminderter Wanddicke auch durch sickenartige Vertiefungen gebildet sein, die, von gegenüberliegenden Seiten ausgehend, symmetrisch zu der Längsmittelebene des Schaftteiles liegend angeordnet sind und damit zusätzliche Verankerungsflächen für das sich in die Vertiefungen erstreckende und diese ausfüllende schwingungsdämpfende Material ergeben.

Um die Stabilität der Verbindung des Arbeitsund des Schaftteiles zu erhöhen, ist es zweckmäßig, daß das Arbeitsteil angeformte Schultern aufweist, mit denen es an der Stirnseite des Schaftteiles bündig anliegt. Auch können die Stege des Schaftteiles mit den Schultern des Arbeitsteiles formschlüssig verbunden sein, um damit im Bereiche der Stegenden eine zusätzliche Halterung der Stege an dem Arbeitsteil zu erzielen. In einer praktischen Ausführungsform können die Schultern Aussparungen aufweisen, in die die Stege oder an diesen angeformte Teile eingreifen.

Vorteilhaft ist es auch, wenn die Schultern oben und unten mit der Ober- und Unterkante des Schaftteiles fluchtend ausgebildet sind, so daß abrupte Übergänge im Bereiche der Verbindungsstelle ausgeschlossen sind, die das leichte Gleiten der Nadel im Nadelbett beeinträchtigen oder Schmutzanhäufungen auslösen könnten.

Das schwingungsdämpfende Material ist in der Regel ein Kunststoff oder ein Kunstharz, das an den entsprechenden Verankerungsflächen des Führungsteiles und der Stege bzw. der Profilierungen eine feste Haftverbindung gewährleistet.

Das Führungsteil ist mit besonderem Vorteil zumindest im Führungsbereich seitlich parallelflankig begrenzt, wobei die Stege des Schaftteils eine Höhe von höchstens 1,1 mm aufweisen und sich damit durch eine besonders hohe Elastizität auszeichnen. Wie die praktische Erfahrung gezeigt hat, läßt sich durch diese extrem schmale Ausbildung der Stege eine besonders wirkungsvolle Dämpfung der an dem Fuß eingeleiteten Schwingungen erzielen. Dabei ist es vorteilhaft, wenn die axiale Länge des Führungsbereiches wenigstens 1/5 der axialen Länge der Ausnehmung beträgt.

Schließlich kann das Verbindungsteil in einer vorteilhaften Ausführungsform in dem in dem Verankerungsbereich liegenden Teil gegenüber dem im Führungsbereich liegenden Teil in der Höhe verjüngt sein, um damit den das schwingungsdämpfende Material aufnehmenden Freiraum zu schaffen. Gegebenenfalls zusätzlich ist aber auch eine Anordnung denkbar, bei der die Ausnehmung in dem Verankerungsbereich gegenüber dem Führungsbereich zu der Ober- und/oder Unterkante des Schaftteiles hin erweitert ist.

Insbesondere bei Einsatzfällen, bei denen damit gerechnet werden muß, daß auf das Arbeitsteil erhebliche seitliche Kräfte einwirken, wie dies bspw. bei Umhängenadeln der Fall ist, kann es zweckmäßig sein, daß die Anordnung derart getroffen ist, daß das Arbeitsteil mit dem Schaftteil in dem Führungsbereich und/oder einem diesem benachbarten Bereich zumindest stellenweise verschweißt ist.

Durch die Verschweißung des Arbeitsteiles mit dem Führungsteil, die vorzugsweise mittels Laser erfolgt, wird mit Sicherheit ausgeschlossen, daß die seitwärts angreifenden Kräfte das Arbeitsteil in dem Führungsbereich seitlich aus der zugeordneten Ausnehmung des Schaftteiles herausdrücken. Trotz dieser die Stabilität des Strickwerkzeuges erhöhenden, gegebenenfalls stellenweisen Verschweißung bleiben die geschilderten Vorteile eines solchen zweiteilig ausgebildeten Strickwerkzeuges erhalten. Dies gilt insbesondere auch für die schwingungsdämpfende Wirkung des den Freiraum ausfüllenden schwingungsdämpfenden Materials.

In der Zeichnung ist ein Ausführungsbeispiel des Gegenstandes der Erfindung dargestellt. Es zeigen:
Fig. 1 eine Zungennadel gemäß der Erfindung, in einer Seitenansicht,
Fig. 2 die Zungennadel nach Fig. 1, in einem Ausschnitt im Bereiche der Verbindungsstelle zwischen dem Arbeits- und dem Schaftteil, in einer Seitenansicht und in einem anderen Maßstab,
Fig. 3 die Zungennadel nach Fig. 2, geschnitten längs der Linie III-III der Fig. 2, und
Fig. 4 die Zungennadel nach Fig. 2, geschnitten längs der Linie IV-IV der Fig. 2.

Das in Fig. 1 in der Ausbildung als Zungennadel dargestellte, aus einem entsprechenden dünnen Stahlblech ausgestanzte Strickwerkzeug weist ein Schaftteil 1 auf, das auf seiner Oberseite einen Fuß 2 trägt und bei 3 die sogenannte Vorführung sowie bei 4 die sogenannte Nachführung des Nadelschaftes bildet. Mit dem Schaftteil 1 ist ein getrenntes Nadel- oder allgemein Arbeitsteil 5 verbunden, welches bei 6 schaftartig ausgebildet ist und daran anschließend an seinem Ende einen angeformten Nadelhaken 7 trägt, welchem eine Nadelzunge 8 zugeordnet ist, die bei 9 in dem üblichen Zungenschlitz um eine querverlaufende Zungenachse schwenkbar gelagert ist.

Wie insbesondere aus Fig. 2 zu ersehen, ist an dem Nadelteil 5 an dem dem Haken 7 gegenüberliegenden Ende ein schaft- oder zapfenartiges Verbindungsteil 10 angeformt, das eine im wesentlichen rechteckige Gestalt aufweist und mit seiner Längsachse 11 parallel zu dem Rücken 12 des Nadelteiles 5 ausgerichtet ist. Das Nadelteil 5 ist bei der dargestellten Ausführungsform mit seiner Längsmittelachse 13 gegenüber der Achse 11 des Verbindungsteiles 10 vertikal versetzt. Es sind auch Ausführungsformen denkbar, bei denen die beiden Achsen 11, 13 miteinander fluchten. Beidseitig des Verbindungsteiles 10 erstrecken sich zwei an dem Nadelteil 5 angeformte, etwa rechtwinklig zu der Berandung des Verbindungsteiles 10 verlaufende Schultern 14, an die sich zwei etwa teilkreisförmige Aussparungen 15 in dem Übergangsbereich zu dem Verbindungsteil 10 anschließen.

In dem Schaftteil 1 ist eine zu der Stirnseite 16 hin randoffene Ausnehmung 17 ausgebildet, die auf ihren beiden Seiten durch zwei Stege 18 begrenzt ist. Die beiden Stege 18 weisen eine bei 19 angedeutete Höhe von höchstens 1,1 mm auf; sie sind gleich hoch, so daß die längliche Ausnehmung 17 symmetrisch zu der Längsmittellinie des Schaftteiles 1 liegt.

Die Ausnehmung 17 weist, ausgehend von der Stirnfläche 16, einen Führungsbereich 20 auf, der durch zwei einander gegenüberliegende und zueinander parallele Berandungsteile 210 der Stege 18 begrenzt ist, denen entsprechend parallele glatte Berandungszonen 22 des Verbindungsgliedes 10 zugeordnet sind. Die Anordnung ist dabei derart getroffen, daß das Verbindungsglied 10 in dem Führungsbereich 20 spielfrei in die Ausnehmung 17 eingepaßt ist, wobei im zusammengesetzten Zustand die Schultern 14 des Nadelteils 5 bündig an der Stirnfläche 16 des Schaftteiles 1, d.h. genauer der Stege 18, anliegen und die Stege 18 mit endseitig angeordneten, entsprechend der Profilgestalt der Aussparungen 15 gestalteten Vorsprüngen 240 in die Aussparungen 15 formschlüssig eingreifen.

Anschließend an den Führungsbereich 20 weist die Aussparung 17 einen Verankerungsbereich 21 auf, in dem die Stege 18 auf ihren der Aussparung 17 zuweisenden Innenseiten mit einer Profilierung 24 ausgebildet sind. Diese Profilierung 24 setzt sich aus eineinander anschließenden bogenförmigen Profilabschnitten 25 zusammen, die der Berandung der Ausnehmung 17 in dem Verankerungsbereich 21 eine etwa girlandenförmig gezackte Gestalt verleihen. An der Schnittstelle benachbarter Profilabschnitte 25 sind örtlich begrenzte Bereiche verminderter Wanddicke vorhanden, die durch sickenartige Vertiefungen 26 gebildet sind, welche eine etwa zwickelförmige Gestalt aufweisen und, von gegenüberliegenden Seiten ausgehend, symmetrisch zu der Längsmittelebene des Schaftteiles 1 liegend angeordnet sind.

Das Verbindungsteil 10 ist in seinem im zusammengesetzten Zustand in dem Verankerungsbereich 21 liegenden Abschnitt ebenfalls mit einer randseitigen Profilierung 27 ausgebildet, welche bei dem dargestellten Ausführungsbeispiel aus nebeneinander angeordneten bogenförmigen Profilabschnitten 28 besteht, die von gegenüberliegenden Seiten ausgehend ebenfalls sickenartig vertieft und symmetrisch zu der Längsmittelebene des Verbindungsteiles 10 sowie des Schaftteiles 1 liegend angeordnet sind.

Zwischen dem Verbindungsteil 10 und den Stegen 18 ist in dem Verankerungsbereich 21 ein Freiraum 29 vorhanden, der, wie aus Fig. 2 zu entnehmen, das Verbindungsteil 10 in dem Verankerungsbereich 21 im wesentlichen längs seiner ganzen Berandung umgibt. Dieser Freiraum 29 ist mit einem schwingungsdämpfenden Material 30 ausgefüllt, das aus einem Kunststoff oder einem Kunstharz besteht und mit den den Freiraum 29 begrenzenden Berandungsflächen sowie den von den Profilierungen 17, 27 gebildeten Verankerungsflächen festhaftend verbunden ist. Das schwingungsdämpfende Material 30 übergreift dabei die durch die Vertiefungen gebildeten Bereiche verminderter Wanddicke (bei 26, 28) der Stege 18 und des Verbindungsteiles 10, wodurch noch eine zusätzliche formschlüssige Verankerung zwischen dem schwingungsdämpfenden Material 30 und den Stegen 18 sowie dem Verbindungsteil 10 erzielt wird, wie dies aus den Fig. 3, 4 augenfällig hervorgeht.

Um den Freiraum 29 zu vergrößern, ist das Verbindungsteil 10 in dem Verankerungsbereich 21 mit einer im Vergleich zu dem Führungsbereich 10 geringeren Höhe ausgebildet, die in Fig. 2 bei 31 angedeutet ist. Gleichzeitig bilden die bogenförmigen Profilabschnitte 25 in dem an den Führungsbereich 20 anschließenden Verankerungsbereich 21 eine Erweiterung der Ausnehmung 17 zu der Ober-und Unterkante des Schaftteiles 1 hin.

Die Schultern 14 sind an dem Nadelteil 5 derart ausgebildet, daß eine anschließende Oberkante 32 und der Rücken 12 des Nadelteiles 5 mit der Ober-und Unterkante des Schaftteiles 1 fluchten (vergl. Fig. 2), so daß sich an der Verbindungsstelle zwischen dem Nadelteil 5 und dem Schaftteil 1 kein abrupter Absatz ergibt.

Außerdem ist die axiale Länge des Führungsbereiches 20 so bemessen, daß sie wenigstens 1/5 der axialen Gesamtlänge der Ausnehmung 17 beträgt.

Das Schaftteil 1 und das Nadelteil 5 werden getrennt hergestellt, wobei die Anordnung und Ausbildung des Fußes 2 _ oder gegebenenfalls mehrerer Füße _ der Vorführung 3, der Nachführung 4 etc. des Schaftteiles 1 und des Schaftbereiches 6 sowie des Nadelkopfes einschließlich der Zunge 9 des Nadelteiles 5 entsprechend den Gegebenheiten der jeweiligen Nadelvariante gestaltet sind. Lediglich im Bereiche der Ausnehmung 17 und des Verbindungsteiles 10 sind das Schaftteil 1 und das Nadelteil 5 gleich ausgebildet.

Beim Hersteller können nun entsprechend der jeweils gewünschten Nadelvariante bei gleicher Arbeitslänge verschiedene Schaft- und Nadelteile 1 bzw. 5 miteinander kombiniert werden. Dazu braucht lediglich das jeweilige Nadelteil 5 mit seinem Verbindungsteil 10 in die Ausnehmung 17 des zugehörigen Schaftteiles 1 eingesetzt und in dieser dadurch verankert zu werden, daß das schwingungsdämpfende Material 30 in den Freiraum 29 eingebracht wird. Die in dem Führungsbereich 20 spielfrei aneinander anliegenden Randflächen 210, 22 der in den Aussparungen 15 formschlüssig zusammengehaltenen Stege 18 gewährleisten eine exakte Führung des Nadelteiles 5 an dem Schaftteil 1, wobei durch die bündige Anlage der Schultern 14 an den Stirnseiten 16 des Schaftteiles 1 auch eine exakt gleiche Arbeitslänge aller Nadeln sichergestellt ist. Das das Verbindungsteil 10 in dem Verankerungsbereich 21 in dem Freiraum 29 umgebende schwingungsdämpfende Material 30 stellt sicher, daß an dem Fuß 2 eingeleitete Schockwellen abgedämpft werden und nicht zu einem Bruch des Nadelhakens 7 führen können. Diese Wirkung wird durch die extrem niederen Stege 18 unterstützt. Die erläuterte Ausbildung des Führungsbereiches 20 sorgt dafür, daß die präzise Führung des Nadelteils 5 an dem Schaftteil 1 immer aufrecht erhalten bleibt.

Bei Einsatzfällen, bei denen auf das Nadelteil 5 betriebsmäßig erhebliche seitliche Kräfte ausgeübt werden, die, bezogen auf Fig. 2, rechtwinklig zur Papierebene zur Wirkung kommen, können gelegentlich zusätzliche Vorkehrungen dagegen angezeigt sein, daß das Nadelteil 5 mit seinem Verbindungsteil 10 insbesondere in dem Führungsbereich 20 seitlich aus der Ausnehmung 17 herausgeschwenkt wird. Dies würde bedeuten, daß sich die Randflächen 210, 22 teilweise voneinander trennen. Damit würden auch die Stege 18 von den Aussparungen 15 freikommen und nicht mehr formschlüssig zusammengehalten sein.

Um dies zu vermeiden, können das Nadelteil 5 und das Schaftteil 1 in dem Führungsbereich 20 und/oder im Bereiche der Schultern 14 und Stirnseiten 16 sowie der Ausnehmungen 15 _ gegebenenfalls punkt- oder stellenweise _ miteinander verschweißt sein. Hierzu bietet sich insbesondere die Laserverschweißung an. Durch diese Maßnahme wird die Biegsamkeit der Stege 18 über die Länge des Verankerungsbereiches 21 nicht wesentlich beeinflußt, so daß die Wirkung des schwingungsdämpfenden Materials in der Ausnehmung 17 erhalten bleibt. Die Verschweißung ist bei 33 in Fig. 2 angedeutet.

## Patentansprüche

1. Gestanztes Strickwerkzeug für Textilmaschinen, insbesondere Strick- und Wirkmaschinen, mit einem wenigstens einen Fuß tragenden Schaftteil, das an einem Ende eine zur Stirnseite randoffene Ausnehmung aufweist, die seitlich durch zwei Stege begrenzt ist, welche auf der der Ausnehmung zugewandten Seite bereichsweise mit Profilierungen versehen sind, sowie mit einem bspw. einen Nadelkopf oder -haken tragenden Arbeitsteil, das mit einem entsprechend gestalteten, ebenfalls bereichsweise randseitig profilierten schaftartigen Verbindungsteil in die Ausnehmung des Schaftteiles lagerichtig eingepaßt ist, wobei das Verbindungsteil in einem von der Stirnseite des Schaftteiles ausgehenden Führungsbereich der Ausnehmung zwischen den Stegen formschlüssig geführt und in einem daran anschließenden, die Profilierungen des Verbindungsteiles und der Stege enthaltenden Verankerungsbereich an dem Schaftteil verankert ist, **dadurch gekennzeichnet**, daß in dem Verankerungsbereich (21) zwischen dem Verbindungsteil (10) und der benachbarten Berandung der Ausnehmung (17) wenigstens ein Freiraum (29) ausgebildet ist und daß der Freiraum (29) mit einem schwingungsdämpfenden Material (30) ausgefüllt ist, das unter untrennbarer Verbindung des Verbindungsteiles (10) mit dem Schaftteil (1) an dem Verbindungsteil (10) und dem Schaftteil (1) fest verankert ist.

2. Strickwerkzeug nach Anspruch 1, dadurch gekennzeichnet, daß das Verbindungsteil (10) in dem Verankerungsbereich (21) von dem Freiraum (29) im wesentlichen längs seiner ganzen Berandung umgeben ist.

3. Strickwerkzeug nach Anspruch 1 oder 2, dadurch gekennzeichnet, daß die Profilierungen (27; 17) des Verbindungsteiles (10) und/oder der Stege (18) Bereiche (28; 26) verminderter Wanddicke aufweisen, die in das den Freiraum (29) ausfüllende Material (30) ragen.

4. Strickwerkzeug nach Anspruch 3, dadurch gekennzeichnet, daß die Bereiche verminderter Wanddicke (28; 26) örtlich begrenzt ausgebildet sind.

5. Strickwerkzeug nach Anspruch 3 oder 4, dadurch gekennzeichnet, daß die Bereiche verminderter Wanddicke durch sickenartige Vertiefungen (bei 28; 26) gebildet sind, die, von gegenüberliegenden Seiten ausgehend, symmetrisch zu der Längsmittelebene des Schaftteiles (1) liegend angeordnet sind.

6. Strickwerkzeug nach einem der vorhergehenden Ansprüche, dadurch gekennzeichnet, daß das Arbeitsteil (5) angeformte Schultern (14) aufweist, mit denen es an der Stirnseite (16) des Schaftteiles (1) bündig anliegt.

7. Strickwerkzeug nach Anspruch 6, dadurch gekennzeichnet, daß die Stege (18) des Schaftteiles (1) mit den Schultern (14) des Arbeitsteiles (5) formschlüssig verbunden sind.

8. Strickwerkzeug nach Anspruch 7, dadurch gekennzeichnet, daß die Schultern (14) Aussparungen (15) aufweisen, in die die Stege (18) oder an diesen angeformte Teile (24) eingreifen.

9. Strickwerkzeug nach einem der Ansprüche 6 bis 8, dadurch gekennzeichnet, daß die Schultern (14) oben und unten mit der Ober- und Unterkante des Schaftteiles (1) fluchtend ausgebildet sind.

10. Strickwerkzeug nach einem der vorhergehenden Ansprüche, dadurch gekennzeichnet, daß das schwingungsdämpfende Material (30) ein Kunststoff oder -harz ist.

11. Strickwerkzeug nach einem der vorhergehenden Ansprüche, dadurch gekennzeichnet, daß das Verbindungsteil (10) zumindest im Führungsbereich (20) seitlich parallelflankig begrenzt ist und die Stege (18) des Schaftteiles (1) eine Höhe (19) von höchstens 1,1 mm aufweisen.

12. Strickwerkzeug nach einem der vorhergehenden Ansprüche, dadurch gekennzeichnet, daß die axiale Länge des Führungsbereiches (20) wenigstens 1/5 der axialen Länge der Ausnehmung (17) beträgt.

13. Strickwerkzeug nach einem der vorhergehenden Ansprüche, dadurch gekennzeichnet, daß das Verbindungsteil (10) in dem in dem Verankerungsbereich (21) liegenden Teil gegenüber dem im Führungsbereich (20) liegenden Teil in der Höhe (31) verjüngt ist.

14. Strickwerkzeug nach einem der vorhergehenden Ansprüche, dadurch gekennzeichnet, daß die Ausnehmung (17) in dem an den Führungsbereich (20) anschließenden Verankerungsbereich (21) gegenüber dem Führungsbereich (20) zu der Ober- und/oder Unterkante des Schaftteils (1) hin erweitert ist.

15. Strickwerkzeug nach einem der vorhergehenden Ansprüche, dadurch gekennzeichnet, daß das Arbeitsteil (5) mit dem Schaftteil (1) in dem Führungsbereich (20) und/oder einem diesem benachbarten Bereich (14, 15, 240) zumindest stellenweise verschweißt ist.

## Claims

1. A stamped knitting tool for textile machines, more particularly for knitting by any process, having a shank portion which bears at least one butt and is formed at one end with a recess open at the edge in the direction of the end face and bounded laterally by two webs having profiles in zones on the side adjacent the recess, and a working portion which bears, for example, a needle head or needle hook and is fitted in the correct position via a correspondingly shaped shank-like connecting portion, also profiled in zones on the edge side, into the recess in the shank portion, the connecting portion being positively guided between the webs in a guide zone of the recess extending from the end face of the shank portion and being anchored to the shank portion in an anchoring portion containing the profiles of the connecting portion and the webs, characterized in that the anchoring portion (21) is formed with at least one opening (29) between the connecting portion (10) and the adjoining edge of the recess (17), and the opening (29) is filled with a vibration-damping material (30) which is firmly anchored to the connecting portion (10) and the shank portion (1), accompanied by the inseparable connection of the connecting portion (10) to the shank portion (1).

2. A knitting tool according to claim 1, characterized in that in the anchoring zone (21) the connecting portion (10) is enclosed substantially along its whole edge by the opening (29).

3. A knitting tool according to claims 1 or 2, characterized in that the profiles (27; 17) of the connecting portion (10) and/or the webs (18) have zones (28; 26) of reduced wall thickness which extend into the material (30) filling the opening (29).

4. A knitting tool according to claim 3, characterized in that the zones of reduced wall thickness (28; 26) are restricted to specific locations

5. A knitting tool according to claims 3 or 4, characterized in that the zones of reduced wall thickness are formed by bead-like depressions (at places (28; 26) which, starting from opposite sides, are disposed symmetrically in relation to the longitudinal central plane of the shank portion (1).

6. A knitting tool according to one of the preceding claims, characterized in that the working portion (5) has shaped-on shoulders (14) via which it bears flush against the end face (16) of the shank portion (1).

7. A knitting tool according to claim 6, characterized in that the webs (18) of the shank portion (1) are connected positively to the shoulders (14) of the working portion (5).

8. A knitting tool according to claim 7, characterized in that the shoulders (14) are formed with recesses (15) into which the webs (18) or portions (24) formed thereon engage.

9. A knitting tool according to claims 6 to 8, characterized in that the shoulders (14) are constructed aligned at the top and bottom with the top and bottom edges of the shank portion (1).

10. A knitting tool according to one of the preceding claims, characterized in that the vibration-damping material (30) is a plastics or a synthetic resin.

11. A knitting tool according to one of the preceding claims, characterized in that at least in the guide zone (20) the connecting portion (10) is bounded laterally by parallel flanks and the webs (18) of the shank portion (1) have a maximum height (19) of 1.1 mm.

12. A knitting tool according to one of the preceding claims, characterized in that the axial length of the guide zone (20) is at least one fifth of the axial length of the recess (17).

13. A knitting tool according to one of the preceding claims, characterized in that in the portion lying in the anchoring zone (21) the connecting portion (10) tapers in height in relation to the portion lying in the guide zone (20).

14. A knitting tool according to one of the preceding claims, characterized in that the recess (17) in the anchoring zone (21) adjoining the guide zone (20) is widened in the direction of the top and bottom edges of the shank portion (1) in relation to the guide zone (20).

15. A knitting tool according to one of the preceding claims, characterized in that in the guide zone (20) and/or a zone (14, 15, 240) adjacent thereto the working portion (5) is welded at least in places to the shank portion (1).

## Revendications

1. Outil à tricoter estampé pour machines textiles, en particulier pour machine à tricoter et machines de bonneterie, comportant au moins une partie de tige portant un talon, qui présente à une extrémité un évidement ouvert en direction de la face frontale, qui est délimité par deux bras munis localement de profilages sur leur face tournée vers l'évidement, ainsi qu'une partie de travail portant par exemple une tête d'aiguille ou un crochet d'aiguille, qui est ajusté dans la position correcte dans l'évidement de la partie de tige par une partie d'assemblage en forme de tige, de forme appropriée, et dont les bords sont également profilés localement, la partie d'assemblage étant guidée par conjugaison de forme dans une zone de guidage de l'évidement s'étendant à partir de la face frontale de la partie de tige entre les bras et étant ancrée dans une zone d'ancrage contiguë englobant les profilages de la partie d'assemblage et des bras, **caractérisé** en ce que, dans la zone d'ancrage (21), entre la partie d'assemblage (10) et le bord voisin de l'évidement (17), au moins un espace libre (29) est formé, et en ce que l'espace libre (29) est rempli d'un matériau (30) amortissant les vibrations qui est ancré solidement sur la partie d'assemblage (10) et la partie de tige (1), réalisant une liaison non séparable entre la partie d'assemblage (10) et la partie de tige (1).

2. Outil à tricoter selon la revendication 1, **caractérisé** en ce que la partie d'assemblage (10) est entourée par l'espace libre (29) essentiellement sur l'ensemble de ses bords dans la zone d'ancrage (21).

3. Outil à tricoter selon la revendication 1 ou 2, **caractérisé** en ce que les profilages (27, 17) de la partie d'assemblage (10) et/ou des bras (18) comportent des zones (28, 26) d'épaisseur de paroi réduite, qui font saillie dans le matériau (30) remplissant l'espace libre (29).

4. Outil à tricoter selon la revendication 3, **caractérisé** en ce que les zones d'épaisseur de paroi réduite (28, 26) sont limitées localement.

5. Outil à tricoter selon la revendication 3 ou 4, **caractérisé** en ce que les zones d'épaisseur de paroi réduite sont constituées de cavités en forme de moulure (en 28, 26), qui sont disposées à plat symétriquement par rapport au plan médian longitudinal de la partie de tige (1) à partir de faces situées en vis-à-vis.

6. Outil à tricoter selon l'une des revendications précédentes, **caractérisé** en ce que la partie de travail (5) comporte des épaulements (14) par l'intermédiaire desquels elle vient en appui serré sur la face frontale (16) de la partie de tige (1).

7. Outil à tricoter selon la revendication 6, **caractérisé** en ce que les bras (18) de la partie de tige (1) sont reliés par conjugaison de forme aux épaulements (14) de la partie de travail (5).

8. Outil à tricoter selon la revendication 7, **caractérisé** en ce que les épaulements (14) comportent des logements (15) dans lesquels s'engagent les bras (18) ou des parties (24) formées sur ceux-ci.

9. Outil à tricoter selon l'une des revendications 6 à 8, **caractérisé** en ce que les épaulements (14) sont alignés en haut et en bas avec le bord supérieur et le bord inférieur de la partie de tige (1).

10. Outil à tricoter selon l'une des revendications précédentes, **caractérisé** en ce que le matériau (30) amortissant les vibrations est une matière plastique ou une résine synthétique.

11. Outil à tricoter selon l'une des revendications précédentes, **caractérisé** en ce que la partie d'assemblage (10) est limitée latéralement par des flancs parallèles au moins dans la zone de guidage (20) et les bras (18) de la partie de tige (1) ont une hauteur (19) de 1,1 mm maximum.

12. Outil à tricoter selon l'une des revendications précédentes, **caractérisé** en ce que la longueur axiale de la zone de guidage (20) représente au moins 1/5 de la longueur axiale de l'évidement (17).

13. Outil à tricoter selon l'une des revendications précédentes, **caractérisé** en ce que la partie d'assemblage (10) a une hauteur (31) plus faible dans sa partie située dans la zone d'ancrage (21) par rapport à sa partie située dans la zone de guidage (20).

14. Outil à tricoter selon l'une des revendications précédentes, **caractérisé** en ce que l'évidement (17) est élargi en direction du bord supérieur et/ou du bord inférieur de la partie de tige (1) par rapport à la zone de guidage (20), dans la zone d'ancrage (21) faisant suite à la zone de guidage (20).

15. Outil à tricoter selon l'une des revendications précédentes, **caractérisé** en ce que la partie de travail (5) est soudée au moins par endroits avec la partie de tige (1) dans la zone de guidage (20) et/ou dans une zone (14, 15, 240) voisine de celle-ci.
